# EUROPÄISCHE PATENTSCHRIFT

(11) **EP 0 227 762 B1**
(45) Veröffentlichungstag und Bekanntmachung des Hinweises auf die Patenterteilung: **11.04.1990**
(21) Anmeldenummer: 86904127.7
(22) Anmeldetag: 09.06.1986
(51) Int. Cl.: E04C 5/16

(54) **ABSTANDHALTER FÜR BEWEHRUNGEN IN EINER SCHALUNG**
SPACER FOR ARMOURINGS IN A FORMWORK
ESPACEUR POUR ARMATURES DANS UN COFFRAGE

(30) Priorität: 14.06.1985 DE 3521345
(43) Veröffentlichungstag der Anmeldung: 08.07.1987
(73) Patentinhaber: Dreizler, Siegfried, D-73061 Ebersbach (DE)
(72) Erfinder: Dreizler, Siegfried, D-73061 Ebersbach (DE)
(74) Vertreter: Weller, Wolfgang, Dr.rer.nat.
(86) Internationale Anmeldenummer: EP8600344
(87) Internationale Veröffentlichungsnummer: WO8607401

(56) Entgegenhaltungen:
- DE-A- 2 523 530
- DE-A- 2 721 369
- DE-A- 3 140 585
- FR-A- 2 165 493
- FR-A- 2 554 483
- GB-A- 941 194
- American Society for Metals "Metal Hand Book", Band 1, 9. Auflage, 1978, (American Society for Metals, Ohio, US), J.H. Maker: "Steel springs", Seiten 283-290 siehe Seite 284, Tabelle 1

## Beschreibung

Die Erfindung betrifft einen Abstandhalter für Bewehrungen in einer Schalung, insbesondere einer Betonwand, nach dem Oberbegriff des Patentanspruchs 1.

Ein derartiger Abstandhalter ist aus der DE-A-3 140 585 bekannt. Die U-förmige Ausnehmung liegt dort im unteren Bereich des plattenförmigen Teils und öffnet sich nach unten hin. Das Federelement ist in dem einen Schenkel dieser Ausnehmung verankert und ragt quer in die Ausnehmung hinein. Die Breite und die Rundung der U-förmigen Aussparung ist dabei der Dicke des jeweils verwendeten Stabes einer Bewehrungsmatte angepaßt, so daß für verschiedene Stärken von Bewehrungsstäben verschiedene Abstandhalter notwendig sind. Derartige Abstandhalter sind daher nur für eine bestimmte Größe der Stäbe einer Bewehrungsmatte einsetzbar, so daß beispielsweise auf einer Baustelle, auf der verschiedene Bewehrungsmatten verarbeitet werden, verschiedene, den Stärken der Bewehrungsstäbe angepaßte Abstandhalter bereitgehalten werden müssen. Außerdem ist der bekannte Abstandhalter, sobald er einmal auf einem Bewehrungsstab aufgeschoben ist, nur sehr schwierig wieder zu entfernen, so daß ein versehentlich falsch angebrachter Abstandhalter nur unter seiner Zerstörung wieder von der Bewehrungsmatte abgenommen werden kann.

Ein Abstandhalter anderer Art ist aus GB-A-941 194 bekannt. Dieser Abstandhalter weist eine ebenfalls im unteren Bereich eines Blockes ausgebildete, nach unten hin offene U-förmige Ausnehmung auf, wobei in dem einen Schenkel dieser Ausnehmung ein federnder Bügel verankert ist, der einen in die Ausnehmung eingeführten Bewehrungsstab gegen den anderen Schenkel der Ausnehmung drückt. In diesem Falle können Bewehrungsstäbe unterschiedlichen Durchmessers in die Ausnehmung eingeführt und auch verhältnismäßig leicht wieder entfernt werden. Jedoch ist die Klemmwirkung des Federbügels auf den Bewehrungsstab verhältnismäßig gering, so daß der Bewehrungsstab seinen Sitz in der U-förmigen Ausnehmung leicht verändern kann.

Der Erfindung liegt die Aufgabe zugrunde, einen gattungsgemäßen Abstandhalter so auszubilden, daß Bewehrungsstäbe unterschiedlicher Durchmesser sicher in der U-förmigen Ausnehmung des plattenförmigen Teils gehalten und notfalls auch daraus wieder verhältnismäßig leicht entfernt werden können.

Die Aufgabe wird durch die kennzeichnenden Merkmale des Patentanspruchs 1 gelöst.

Aufgrund der seitlichen Anordnung der U-förmigen Ausnehmung am plattenförmigen Teil und der divergierenden Basislinie dieser Ausnehmung, gegen welche der Bewehrungsstab vom Federelement gedrückt wird, entsteht eine Art Keilwirkung, die einen festeren Sitz des Bewehrungsstabes gegenüber dem Fall vermittelt, bei dem das Federelement und die den Bewehrungsstab abstützende Fläche der U-förmigen Ausnehmung im wesentlichen parallel zueinander verlaufen.

Bevorzugte Ausführungsformen der Erfindung sind Gegenstand der Unteransprüche 2 bis 16.

Ein bevorzugtes Ausführungsbeispiel eines erfindungsgemäßen Abstandhalters wird anhand der beiliegenden Zeichnungen näher beschrieben und erläutert. Es zeigen:
Figur 1 eine Seitenansicht eines plattenförmigen Teils eines erfindungsgemäßen Abstandhalters,
Figur 2 eine Draufsicht des zuvor genannten Teils,
Figur 3 ein Federelement eines erfindungsgemäßen Abstandhalters in nicht eingebautem Zustand, und
Figur 4 eine teilweise Ansicht eines erfindungsgemäßen Abstandhalters, der an einer Schalung abgestützt ist.

Ein in Fig. 1 und 2 aufgezeigtes plattenförmiges Teil, nachfolgend Plättchen. 1 genannt, weist einen oberen 2, mittleren 3 und unteren Bereich 4 auf. Im oberen Bereich 2 ist das Plättchen 1 mit einer doppel-T-förmigen Sicke 5 versehen, deren senkrechter Teil 6 sich vom oberen 2 durch den mittleren 3 und bis in den unteren Bereich 4, in dem sie endet, erstreckt. Eine Mittelachse 7 des senkrechten Teils 6 der Sicke 5 entspricht der tiefsten Grundlinie der Sicke 5 und verläuft parallel zu einer Außenkante 8 des Plättchens 1. Zwei flächige Bereiche 9 und 10 des Plättchens 1 im oberen Bereich 2 dienen als Verbindungsfläche mit einem Abstandstab 11, wie er in Fig. 1 durch die strichpunktierte Linie angedeutet ist. Das Plättchen 1 ist über Punktschweißverbindungen mit dem Abstandstab 11 verbunden.

Im mittleren Bereich 3 weist das Plättchen 1 auf einer der Kante 8 gegenüberliegenden Seite 12 eine Ausnehmung 13 auf. Die Ausnehmung 13 weist ein grob U-förmiges Profil auf, wobei eine Basislinie 14 des "U" geradlinig in Richtung des unteren Bereichs 4 bezüglich der Achse 7 divergiert. Der in Fig. 2 aufgezeigte Divergenzwinkel a beträgt etwa 10°. Die Schenkel 15, 16 des U-förmigen Profils der Ausnehmung 13 verlaufen parallel zueinander und etwa senkrecht zur Achse 7, wobei aufgrund der Divergenz der Basislinie 14 der Schenkel 15 länger ist als der Schenkel 16.

Das Plättchen 1 verjüngt sich im unteren Bereich 4, von oben nach unten gesehen, unmittelbar anschließend an die Ausnehmung 13 entlang einer Kante 17. Der Verjüngungswinkel ß beträgt etwa 17°.

Das Plättchen 1 ist als Blechstanzteil ausgebildet und kann fortlaufend ohne Abfall in Richtung der Achse 7 gefertigt werden.

Ein in Fig. 3 aufgezeigtes Federelement 20 weist einen ersten Bereich 21 auf, in dem es etwa die Form eines rechtwinkligen "Z" einnimmt. In Schreibrichtung eines "Z" gesehen, schließt sich ein zweiter Bereich 22 an, in dem das Federelement 20 die Form einer etwa rechteckförmigen, zunächst nach unten abgebogenen und nahezu geschlossenen Schleife einnimt. Der erste Bereich 21 und der zweite Bereich 22 des Federelements liegen dabei in einer Ebene. Die Schleife des zweiten Bereichs 22 weist einen Endabschnitt 24 auf, dessen Ende 25 auf einen Übergangsbereich 26 zwischen erstem Bereich 21 und zweitem Bereich 22 des Federelements 20 gerichtet ist. Der Übergangsbereich 26 ist gegenüber einem senkrechten Teil bzw. dessen Achse 27 des "Z" des ersten Bereichs 21 um einen Winkel ö zusätzlich zum rechten Winkel des "Z" geneigt. Der Neigungswinkel 5 beträgt etwa 5°.

Der erste Bereich 21 des Federelements 20 mit "Z"-Form ist derart ausgebildet, daß er in die Sicke 5 des in Fig. 2 aufgezeigten Plättchens 1 im oberen Bereich 2 einlegbar ist, wobei die Achse 7 der Sicke 5 und die Achse 27 des senkrechten Teils des ersten Bereichs 21 des Federelements 20 zusammenfallen (siehe Fig. 4). Durch die zusätzliche Abweichung um den ö Winkel des Übergangsbereichs 26 von der senkrechten Achse 27 muß bei dem Zusammenbau des Abstandhalters das Federelement 20 in die Sicke 5 hineingedrückt werden, wodurch es gespannt ist und gegen die Wände der Sicke 5 drückt.

Das Federelement 20 ist durch einen Draht aus Kohlenstoff-Federstahl mit einer Festigkeit von 5 = 180 kg/mm² gebildet. Das Federelement 20 weist einen Durchmesser 28 auf, der geringfügig größer ist als eine Tiefe 29 der Sicke 5 (siehe Fig. 1). Bei eingelegtem Federelement 20 in die Sicke 5 ragt dieses geringfügig über eine Oberfläche 30 des Plättchens 1 hinaus. Bei Verwendung eines Drahtes ist dieser etwa 2/10 bis 3/10 mm dicker als die Tiefe 29 der Sicke 5.

In zusammengebautem Zustand, wie aus Figur 4 zu entnehmen, ist das Federelement -20 in die Sicke 5 eingedrückt und der Abstandstab 11 mit den flächigen Bereichen 9 bzw. 10 des oberen Bereichs 2 des Plättchens 1 Verschweißt. Das Federelement 20 ist dabei zwischen Abstandstab 11 und Plättchen 1 geklemmt. Die Sicke 5 dient außer zur Aufnahme des Federelements 20 auch zu Versteifungszwecken für das Plättchen 1.

In Fig. 4 ist ein Teil eines erfindungsgemäßen Abstandhalters aufgezeigt, der an einer Verschalung 31 abgestützt ist. Der Abstandstab 11 weist dabei an seinem Ende eine Kunststoffkappe 32 auf. Es können auch Kappen aus betonaffinen Werkstoffen (z.B. Polymerbeton) Verwendet werden.

Ein vollständiger Abstandhalter, der zwei Bewehrungsmatten in einem Abstand voneinander halten soll, ist so aufgebaut, daß spiegelbildlich zu dem in Fig. 4 aufgezeigten Teil ein im entsprechenden Abstand angeordneter zweiter Teil vorhanden ist.

Im in Fig. 4 aufgezeigten vollständig zusammengebauten Zustand kommt der Endabschnitt 24 des Federelements 20 vor der Ausnehmung 13 des Plättchens 1 zum Liegen. Der zweite Bereich 22, also die Schleife des Federelements 20, liegt dabei in der Hauptebene des Plättchens 1. Ein im Verlauf der Schleife Vor dem Endabschnitt 24 gelegener Führungsabschnitt 33 des zweiten Bereichs 22 des Federelements 20 ist derart gebogen, daß dieses etwa gleichförmig, jedoch entgegengesetzt zur verjüngenden Kante 17 des unteren Bereichs 4 des Plättchens 1 vrläuft, so daß durch die Kante 17 und den Führungsabschnitt 33 ein etwa V-förmiger oder trichterförmiger Bereich 34 umgrenzt ist, wodurch ein Aufschieben des Abstandshalters auf einen Stab 35 einer Bewehrungsmatte erleichtert ist.

Wie in Fig. 4 durch einen Pfeil 36 angedeutet, wird der erfindungsgemäße Abstandhalter auf einen Stab 35 einer Bewehrungsmatte aufgesetzt, wobei der Stab 35 mit dem Führungsabschnitt 33 und der Kante 17 des Plättchens 1 in Berührung steht. Das Aufsetzen wird durch die V-förmige Ausgestaltung erleichtert, so daß dieser Vorgang ohne besondere Aufmerksamkeit und sehr rasch durchgeführt werden kann. Anschließend wird durch einen kräftigen Ruck unter Überwindung der Federkraft der Schleife des Federelements 20 der Stab 35 zwischen Endabschnitt 24 und Ausnehmung 13 gebracht. Bei dem in Fig. 4 aufgezeigten Ausführungsbeispiel ist dabei eine Kraft von ca. 10 kg notwendig. Der Durchmesser der Stabes 35 ist etwa gleich dem Durchmesser des Abstandstabes 11. Mit dem in Fig. 4 aufgezeigten Abstandhalter können aber auch Bewehrungsmatten mit Stäben größeren Durchmessers gehalten werden. Im in Fig. 4 aufgezeigten Ausführungsbeispiel beträgt der Durchmesser des Abstandstabes 11 etwa 5 mm, der Durchmesserbereich der Stäbe von Bewehrungsmatten beträgt etwa 5-10 mm, so daß alle gebräuchlichen Stär₋ ken von Bewehrungsmatten auf Baustellen Verwendet werden können.

Durch die Ausgestaltung des zweiten Bereichs 22 des Federelements 20 als Schleife wird bei der seitlichen Ausweichbewegung des Federelements 20 beim Eindrücken eines Stabes 35 die auf die Schleife ausgeübte Kraft von dem gesamten zweiten Bereich 22 aufgenommen. Ein eingeschobener Stab 35 einer Bewehrungsmatte wird somit unter voller Entfaltung der Federkraft in die Ausnehmung 13 gepreßt und damit vollkommen sicher gehalten. Bei Stäben großen Durchmessers kann ohne Änderung der Geometrie oder des Materials des Federelements ebenfalls ein sicheres Halten der Bewehrungsmatte erreicht werden. Ein aus Versehen an einer falschen SteIle der Bewehrungsmatte aufgesetzterAbstandhalter kann unter Überwindung einer Kraft ruckartig wieder von dem Stab abgezogen werden, ohne daß dabei der Abstandhalter zerstört oder die Feder derart verbogen wird, daß eine Wiederverwendung nicht mehr möglich wäre. Bei einem erneuten Aufsetzen ist wieder eine vollkommen sichere Haltung des Stabes 35 der Bewehrungsmatte zu erreichen.

## Patentansprüche

1. Abstandhalter für Bewehrungen in einer Schalung (31), insbesondere einer Betonwand, mit einem Abstandstab (11), mit wenigstens einem plattenförmigen Teil (1), das an seinem oberen Bereich (2) mit dem Abstandstab (11) fest verbunden ist und in seinem darunter gelegenen Bereich (3) eine U-förmige Ausnehmung (13) zur Aufnahme eines Bewehrungsstabes (35) aufweist, und mit einem Federelement (20), von dem ein Abschnitt (24), der unmittelbar an der Ausnehmung (13) und in der Ebene des plattenförmigen Teils (1) liegt, als Klammer wirkt und durch den in die Ausnehmung (13) eingeführten Bewehrungsstab elastisch wegdrückbar ist,
dadurch gekennzeichnet, daß die U-förmige Ausnehmung (13) seitlich am plattenförmigen Teil (1) ausgebildet ist, daß der seitlich wegdrückbare Abschnitt (24) des Federelements (20) vor dieser Ausnehmung (13) liegt, und daß eine entlang der geschlossenen Seite der U-förmigen Ausnehmung (13) verlaufende, zum unteren Bereich (4) des plattenförmigen Teils (1) hin gerichtete Basislinie (14) von einer in der Ebene des plattenförmigen Teils (1) senkrecht zum Abstandstab (11) verlaufenden Längsachse (7) in einem Divergenzwinkel (a) divergiert.

2. Abstandhalter nach Anspruch 1, dadurch gekennzeichnet, daß das Federelement (20) aus einem Draht aus Kohlenstoff-Federstahl besteht.

3. Abstandhalter nach Anspruch 2, dadurch gekennzeichnet, daß der Draht einen Durchmesser von ca. 1,5 mm aufweist.

4. Abstandhalter nach einem der Ansprüche 1 bis 3, dadurch gekennzeichnet, daß das Federelement (20) in einem ersten Bereich (21) etwa die Form eines rechtwinkligen "Z" einnimmt, die in einem zweiten Bereich (22) fortgesetzt ist, in dem das Federelement eine etwa rechteckförmige und nahezu geschlossene Schleife bildet, wobei die beiden Bereiche (21, 22) in einer Ebene liegen.

5. Abstandhalter nach Anspruch 4, dadurch gekennzeichnet, daß der Endabschnitt (24) des Federelements etwa senkrecht zu einem Übergangsbereich (26) zwischen dem ersten Bereich (21) und dem zweiten Bereich (22) steht.

6. Abstandhalter nach Anspruch 4 oder 5, dadurch gekennzeichnet, daß der Winkel zwischen einer Senkrechten (27) durch den ersten Bereich (21) des "Z" des Federelements (20) und dem Übergangsbereich (26) mehr als 90°, vorzugsweise etwa 95°, beträgt.

7. Abstandhalter nach einem der Ansprüche 1 bis 6, dadurch gekennzeichnet, daß das plattenförmige Teil (1) im oberen Bereich (2) mit einer Sicke (5) versehen ist, in die der erste Bereich (21) des Federelements (20) eingelegt ist.

8. Abstandhalter nach Anspruch 7, dadurch gekennzeichnet, daß die Sicke (5) in Form eines rechtwinkligen "Z" ausgebildet ist.

9. Abstandhalter nach Anspruch 8, dadurch gekennzeichnet, daß das in die Sicke (5) eingelegte Federelement (20) in Form eines Drahtes einen Durchmesser (28) aufweist, der geringfügig größer ist als die Tiefe (29) der Sicke (5).

10. Abstandhalter nach einem der Ansprüche 7 bis 9, dadurch gekennzeichnet, daß der erste Bereich (21) des Federelements (20) eine von der Sicke (5) abweichende Geometrie aufweist und das Federelement (20) dadurch gegen die Ränder der Sicke (5) gedrückt ist.

11. Abstandhalter nach Anspruch 10, dadurch gekennzeichnet, daß das plattenförmige Teil (1) an seinem oberen Bereich (2) derart mit dem Abstandstab (11) verbunden ist, daß das in die Sicke (5) eingelegte Federelement (20) zwischen dem plattenförmigen Teil (1) und dem Abstandstab (11) eingeklemmt ist.

12. Abstandhalter nach einem der Ansprüche 7 bis 11, dadurch gekennzeichnet, daß das plattenförmige Teil (1) an zwei flächigen Bereichen (9, 10) des oberen Bereichs (2) mit dem Abstandstab verschweißt ist, wobei die Sicke (5) in zum Abstandstab senkrechter Richtung zwischen den beiden flächigen Bereichen (9, 10) verläuft.

13. Abstandhalter nach Anspruch 1, dadurch gekennzeichnet, daß der Divergenzwinkel (a) etwa 10° beträgt.

14. Abstandhalter nach einem der Ansprüche 1 bis 13, dadurch gekennzeichnet, daß sich das plattenförmige Teil (1) im unteren Bereich (4) unmittelbar anschließend an die Ausnehmung (13) entlang eines Randes (17) verjüngt.

15. Abstandhalter nach Anspruch 14, dadurch gekennzeichnet, daß der Verjüngungswinkel (ß) bezüglich der Längsachse (7) etwa 17° beträgt.

16. Abstandhalter nach Anspruch 15, dadurch gekennzeichnet, daß ein dem Rand (17) gegenüberliegender Führungsabschnitt (33) des zweiten Bereichs (22) des Federelements (20) derart verläuft, daß sich die Aufnahmeöffnung nach außen V-förmig erweitert.

## Revendications

1. Pièce d'écartement pour armatures dans un coffrage (31), en particulier d'un mur en béton, comportant une tige d'écartement (11), et au moins une pièce en forme de plaque (1), fixée en sa partie supérieure (2) à la tige d'écartement (11) et présentant dans la zone immédiatement inférieure (3) un évidement en U (13) où vient se loger un fer d'armature (35); pièce d'écartement comprenant en outre un élément élastique (20), dont un segment (24) situé directement au niveau de l'évidement (13) et dans le plan de la pièce en forme de plaque (1) fait fonction d'encliquetage et peut être repoussé en arrière de façon élastique par le fer d'armature inséré dans l'évidement (13),
caractérisée en ce que l'évidement en U (13) est situé sur un côté de la pièce en forme de plaque (1), en ce que le segment (24) rétractable latéralement de l'élément élastique (20) se trouve devant cet évidement (13), et en ce qu'une ligne de référence (14) suivant le côté fermé de l'évidement U (13) et dirigée vers la zone inférieure (4) de la pièce en forme de plaque (1 ), forme un angle de divergence a par rapport à un axe longitudinal (7) perpendiculaire au fer d'armature (11) et compris dans le plan de la pièce en forme de plaque (1

2. Pièce d'écartement, selon la revendication 1, caractérisée en ce que l'élément élastique (20) est constitué d'un fil en acier à ressort au carbone.

3. Pièce d'écartement, selon la revendication 2, caractérisée en ce que ce fil présente un diamètre d'environ 1,5 mm.

4. Pièce d'écartement, selon l'une des revendications 1 à 3, caractérisée en ce que l'élément élastique (20), dans une première partie (21), prend approximativement la forme d'un "Z" à angles droits, et se prolonge dans une seconde partie (22), en formant une boucle à angles droits presque fermée, les deux parties (21, 22) étant coplanaires.

5. Pièce d'écartement, selon la revendication 4, caractérisée en ce que le segment final (24) de l'élément élastique est approximativement perpendiculaire à la zone de transition (26) située entre la première partie (21) et la seconde partie (22).

6. Pièce d'écartement, selon la revendication 4 ou 5, caractérisée en ce que l'angle compris entre un axe vertical (27) traversant la première partie (21) du "Z" de l'élément élastique (20) et la zone de transition (26) est supérieur à 90°, et de préférence égal à 95° environ.

7. Pièce d'écartement, selon l'une des revendications 1 à 6, caractérisée en ce que la pièce en forme de plaque (1) est pourvue dans sa partie supérieure (2) d'une moulure (5), dans laquelle vient se loger la première partie (21) de l'élément élastique (20).

8. Pièce d'écartement, selon la revendication 7, caractérisée en ce que la moulure (5) a la forme d'un "Z" à angles droits.

9. Pièce d'écartement, selon la revendication 8, caractérisée en ce que l'élément élastique (20) en forme de fil et inséré dans la moulure (5) présente un diamètre (28) légèrement supérieur à la profondeur (29) de la moulure (5).

10. Pièce d'écartement, selon l'une des revendications 7 à 9, caractérisée en ce que la première partie (21) de l'élément élastique (20) présente une géométrie différente de la moulure (5) et en ce que l'élément élastique (20) est de ce fait comprimé contre les bords de la moulure (5).

11. Pièce d'écartement, selon l'une des revendications 10, caractérisée en ce que la pièce en forme de plaque (1) est reliée en sa zone supérieure (2) à la tige d'écartement (11) de telle sorte que l'élément élastique (20) inséré dans la moulure (5) se trouve coincé entre la pièce en forme de plaque (1) et la tige d'écartement (11).

12. Pièce d'écartement, selon l'une des revendications 7 à II, caractérisée en ce que la pièce en forme de plaque (1) est soudée en deux régions plates (9, 10) de sa zone supérieure (2) avec la tige d'écartement, la moulure (5) étant située entre les deux régions plates (9, 10), perpendiculairement à la tige d'écartement.

13. Pièce d'écartement, selon la revendication 1, caractérisée en ce que l'angle de divergence a est approximativement égal à 10°.

14. Pièce d'écartement, selon l'une des revendications 1 à 13, caractérisée en ce que la pièce en forme de plaque (1) se dégage dans sa zone inférieure (4), immédiatement après l'évidement (13), suivant un bord (17).

15. Pièce d'écartement, selon la revendication 14, caractérisé en ce que l'angle d'engagement (ß) par rapport à l'axe longitudinal (7) est approximativement égal à 17°.

16. Pièce d'écartement, selon la revendication 15, caractérisée en ce qu'un segment de guidage (33) de la seconde partie (22) de l'élément élastique (20), situé en face du bord (17), est disposé de telle sorte que l'ouverture d'engagement s'évase vers l'extérieur en forme de V.

## Claims

1. Spacer for reinforcements in a casing (31), in particular of a concrete wall, comprising a spacer rod (11), at least one plate-shaped part (1), which is fixedly connected at its upper portion (2) to the spacer rod (11) and which is provided at a portion (3) being located below the upper portion (2) with a U-shaped recess (13) for receiving a reinforcing rod (35), and a spring element (20), a section (24) of which is located immediately at the recess (13) and in the plane of the plate-shaped part (1), said section (24) acts as a clamp and is adapted to be flexibly pushed away by the reinforcing rod (35) being inserted into the recess (13),
characterized in that the U-shaped recess (13) is provided laterally at the plate-shaped part (1), in that the section (24) of the spring element (20) which is adapted to be laterally pushed away is disposed in front of the recess (13), and in that a basis line (14) extending along the closed side of the U-shaped recess (13) and directed to the lower portion (4) of the plate-shaped part (1) diverges with an angle of divergence (a) relative to a longitudinal axis (7) extending in the plane of the plate-shaped part (1) and extending perpendicular to the spacer rod (11).

2. A spacer according to claim 1, characterized in that the spring element (20) is formed of a wire of a carbon spring steel.

3. A spacer according to claim 2, characterized in that the wire has a diameter of about 1,5 mm.

4. A spacer according to any one of claims 1 through 3, characterized in that the spring element (20) in a first section (21) has the form of a substantially rectangular "Z", which form is continued into a second section (22), in which the spring element forms a substantially rectangular and approximately closed loop, wherein the two sections (21, 22) are in the same plane.

5. Spacer according to claim 4, characterized in that the end section (24) of the spring element is disposed substantially perpendicular to a transition section (26) between the first section (21) and the second section (22).

6. Spacer according to claim 4 or 5, characterized in that the angle between a perpendicular (27) extending within the first section (21) of the "Z" of the spring element (20) and the transition section (26) is more than 90°, preferably about 95°.

7. Spacer according to any one of claims 1 to 6, characterized in that the plate-shaped part (1) is provided at its upper portion (2) with a bead (5), into which bead is inserted the first section (21) of the spring element (20).

8. Spacer according to claim 7, characterized in that the bead (5) is formed as a strictly rectangular "Z".

9. Spacer according to claim 8, characterized in that the spring element (20) being inserted into the bead (5) has the form of a wire having a diameter (28) being slightly larger than the depth (29) of the bead (5).

10. Spacer according to any one of claims 7 through 9, characterized in that the first section (21) of the spring element (20) has a diameter deviating from the geometry of the bead (5), and thereby pressing the spring element (20) against the edges of the bead (5).

11. Spacer according to claim 10, characterized in that the plate-shaped part (1) is attached at its upper portion (2) with the spacer rod (11) in such a manner that the spring element (20) being inserted into the bead (5) is clamped between the plate-shaped part (1) and the spacer rod (11).

12. Spacer according to any one of claims 7 to 11, characterized in that the plate-shaped part (1) is welded at two plane portions (9, 10) of the upper portion (2) to the spacer rod, whereby the bead (5) extends perpendicular to the spacer rod and between the two plane portions (9, 10).

13. Spacer according to claim 1, characterized in that the angle of divergence (a) is about 10°.

14. Spacer according to any one of claims 1 through 13, characterized in that the plate-shaped part (1) tapers in the lower portion (4) along an edge (17) following immediately to the recess (13).

15. Spacer according to claim 14, characterized in that the tapering angle (ß) is about 17° relative to the longitudinal axis (7).

16. Spacer according to claim 15, characterized in that a guide section (33) of the second section (22) of the spring element (20) which is disposed opposite to the edge (17) extends in such a manner that a receiving opening opens in a V-shaped manner to the outside.
